# EUROPÄISCHE PATENTSCHRIFT

(11) **EP 1 466 085 B1**
(45) Veröffentlichungstag und Bekanntmachung des Hinweises auf die Patenterteilung: **17.08.2005**
(21) Anmeldenummer: 02792683.1
(22) Anmeldetag: 20.12.2002
(51) Int. Cl.: F02D 11/10

(54) **AKTUATOR**
ACTUATOR
ACTIONNEUR

(30) Priorität: 16.01.2002 DE 10201604
(43) Veröffentlichungstag der Anmeldung: 13.10.2004
(73) Patentinhaber: Siemens Aktiengesellschaft, 80333 München (DE)
(72) Erfinder: SCHRÖDER, Lothar, 61184 Karben (DE)
(86) Internationale Anmeldenummer: PCT/DE2002/004703
(87) Internationale Veröffentlichungsnummer: WO 2003/060305

(56) Entgegenhaltungen:
- EP-A- 0 810 359
- EP-A- 0 828 067
- EP-A- 1 098 079
- EP-A- 1 099 840
- EP-A- 1 170 484
- DE-A- 19 611 511

## Beschreibung

Die Erfindung bezieht sich auf einen Aktuator mit einem elektromotorischen Antrieb, von dem über ein Zahnradgetriebe, insbesondere ein Untersetzungsgetriebe, ein auf einer Welle drehfest angeordnetes Zahnsegment aus einer, durch einen ersten Anschlag begrenzten ersten Stellung in eine, durch einen zweiten Anschlag begrenzten zweiten Stellung schwenkbar antreibbar ist.

Derartige Aktuatoren sind vielfältig anwendbar. So können sie für Einrichtungen verwandt werden, bei denen ein Schwenkantrieb in die eine Schwenkrichtung elektromotorisch erfolgt, während in die andere Richtung eine Rückstellfeder die Welle wieder in ihre Ausgangsposition bewegt. Dies ist z.B. bei einem Drosselklappenstutzen der Fall, bei dem die Welle die Drosselklappenwelle ist, die die Drosselklappe trägt und elektromotorisch von einer Schließstellung in eine Öffnungsstellung bewegbar ist, während die Rückbewegung in die Schließstellung durch eine Rückstellfeder erfolgt.

Dabei kommt es beim Erreichen der Schließstellung zu einem Anschlagen an den die Schließstellung definierenden Anschlag.

Bei Aktuatoren bei denen ein Schwenkantrieb in beide Schwenkrichtungen erfolgt, wird das Erreichen der Endstellungen nach dem Anschlagen an den die Endstellungen definierenden Anschlägen z.B. durch die dann erhöhte Stromaufnahme des elektromotorischen Stellantriebs erkannt und die Bestromung des Antriebs beendet oder die Antriebsrichtung umgekehrt.

Darüber hinaus sind Aktuatoren bekannt, die über eine impletiere Intelligenz das Anschlagen an den Anschlägen erkennen und diese Endstellungen speichern, so daß bei einem weiteren Erreichen der Endstellungen kein Anschlagen mehr erfolgt.

Dieser Lernprozeß wird aber bei jeder erneuten Inbetriebnahme des Aktuators neu durchgeführt.

Bei all diesen Aktuatoren besteht das Problem, daß es zu einem wiederholten harten Anschlagen an den die erste und die zweite Stellung begrenzenden, starren Anschlägen kommt, so daß sich hohe Stoßkräfte ergeben, die auf das Getriebe und den elektromotorischen Antrieb einwirken.

Bei Aktuatoren mit einer Schneckenstufe in dem Getriebe besteht aufgrund der Stoßkräfte eine erhöhte Gefahr des Verklemmens. Der Aktuator hängt dann in dieser Anschlagstellung fest und kann im Falle eines Gleichstrommotors als Antrieb nicht mehr entklemmt werden. Darüber hinaus treten an der Schnecke erhöhte Axialkräfte auf, deren Aufnahme durch zusätzlichen Aufwand sichergestellt werden muß.

Diese genannten Probleme erfordern eine entsprechend stärkere Auslegung von Getriebe und Antrieb.

Aktuatoren der eingangs genannten Art sind aus der EP 1 170 484 A und der EP 0 828 067 A bekannt. Bei diesen Aktuatoren ist das Zahnsegment fest auf der Welle angeordnet.

Aus der EP 0 810 359 A ist ein Drosselklappenstutzen mit einem Aktuator der eingangs genannten Art bekannt. Außer dem fest auf der Welle angeordneten Zahnsegment, das von dem elektromotorischen Antrieb über ein Zahnradgetriebe antreibbar ist, treibt der elektromotorische Antrieb über ein Zahnradgetriebe anderer Übersetzung ein weiteres Zahnsegment schwenkbar an, das um die gleiche Achse wie das erste Zahnsegment frei schwenkbar gelagert ist. Ein Ende einer Drehfeder ist an dem weiteren Zahnsegment und das andere Ende der Drehfeder ist an der Welle angeordnet.

Aufgabe der Erfindung ist es einen Aktuator der eingangs Art zu schaffen, der bei einfachem Aufbau und Vermeidung von Beschädigungen durch Überlastung und Vermeidung von Betriebsstörungen eine minimierte Auslegung von Getriebe und Antrieb ermöglicht.

Diese Aufgabe wird erfindungsgemäß dadurch gelöst, daß zwischen der ersten und der zweiten Stellung das Zahnsegment und die Welle spielfrei in definierter Lagezuordnung miteinander verbunden sind und daß das Zahnsegment um einen begrenzten Schwenkwinkel entgegen einer Federkraft in die eine und/oder in die andere Schwenkrichtung des Zahnsegments relativ zur Welle verschwenkbar ist.

Durch diese Ausbildung kommt es nicht mehr zu einem harten Anschlagen an den die erste und zweite Stellung begrenzenden Anschlägen, sondern zu einem Anstieg einer Gegenkraft, ehe ein Überlastanschlag die relative Verschwenkbarkeit beendet. Damit sind die Belastungen der Bauteile des Getriebes und des Antriebs erheblich reduziert, so daß sie für geringere Kraftaufnahmen ausgelegt werden können, wodurch auch Ihre Baugröße reduziert wird.

Beschädigungen und Betriebsstörungen werden vermieden.

Im Betrieb zwischen der ersten und zweiten Stellung und nach einem Anfahren einer dieser Stellungen sind Zahnsegment und Welle spielfrei in definierter Lagezuordnung miteinander verbunden.

Ein einfacher Aufbau wird dadurch erreicht, daß das Zahnsegment ein Zahnringabschnitt ist, der in seiner radial umlaufenden Umfangsrichtung auf einem mit der Welle starr verbundenen Nabenteil verschiebbar geführt angeordnet ist, wobei der Zahnringabschnitt von der Federkraft in die eine und/oder in die andere Schwenkrichtung beaufschlagt ist.

Ist der Zahnringabschnitt von den Federarmen einer Klammerfeder mit einander entgegengesetzter Vorspannung in eine Ruhestellung beaufschlagbar, in der jeder Federarm sowohl den Zahnringabschnitt beaufschlagt als auch jeweils an einem Anschlag des Nabenteils in Anlage ist, so wird eine Reduzierung der erforderlichen Bauteile erreicht. Gleichzeitig erfolgt auf einfache Weise in dem Betrieb zwischen der ersten und zweiten Stellung und nach einem Anfahren einer dieser Stellungen die spielfreie definierte Lagezuordnung von Zahnsegment und Welle zueinander.

Die Verschiebbarkeit des Zahnringabschnitts aus der Ruhestellung in die eine und/oder in die andere Schwenkrichtung ist vorzugsweise von Schwenkanschlägen begrenzt.

Eine einfache Ausgestaltung der Klammerfeder besteht darin, daß die Klammerfeder eine V-förmige Blattfeder ist, die im Verbindungsbereich ihrer die Federarme bildenden Schenkel schwenkbar am Nabenteil angeordnet ist. Zur Bestimmung einer ansteigenden Federkennlinie können die Schenkel ausgehend vom Nabenteil zu ihren freien Schenkeln hin eine sich reduzierende Breite besitzen. Vorzugsweise besteht die Klammerfeder aus einer CuBe-Legierung.

Sind durch die Endbereiche der Schenkel der V-förmigen Blattfeder die in Umfangsrichtung gerichteten Stirnseiten des Zahnringabschnitts beaufschlagbar, so ergibt sich ein flacher, bauraumsparender Aufbau und es sind keine besonderen Abstützelemente am Zahnringabschnitt für die Klammerfeder erforderlich.

Damit die Klammerfeder bei ihrer Auslenkung frei von Verspannungen an ihrer Halterung bleibt und die Halterung auf einfache Weise erfolgt, kann die Blattfeder mit der Innenseite des Verbindungsbereichs ihrer Schenkel an dem Nabenteil schwenkbar abgestützt sein und eine durchgehende Ausnehmung aufweisen, durch die ein Radialarm des Nabenteils hindurchragt, wobei die Blattfeder mit der Außenseite ihres Verbindungsbereichs an einer mit dem Radialarm verbundenen Abstützung abgestützt ist.

Dabei werden besonders wenige Bauteile zur Haltung und Führung der Klammerfeder benötigt, wenn die durchgehende Ausnehmung ein sich in Richtung der Längserstreckung der Blattfeder erstreckender Schlitz ist, den der Radialarm etwa gleichen Querschnitts durchragt und wenn die Abstützung ein sich axial zur Längsachse erstreckender Bolzen ist.

Auf zusätzliche Elemente kann verzichtet werden, wenn die Anschläge des Nabenteils die in Umfangsrichtung gerichteten Enden des Nabenteils sind.

In einfacher Ausgestaltung kann das Nabenteil eine fest auf der Welle anordenbare Nabe aufweisen, von der aus sich radial ein sektorartiger Führungsbereich mit einer peripheren, kreisbogenartigen Führungsbahn erstreckt, auf der der Zahnringabschnitt mit einer die Führungsbahn umgreifenden Führung verschiebbar geführt ist.

Ist dabei das Nabenteil ein ebenes Blechstanzteil, so kann dies besonders einfach und kostengünstig hergestellt werden. Ist der Schwenkwinkel des Zahnringabschnitts relativ zur Welle durch fest mit dem Zahnringabschnitt verbundene Schwenkanschläge begrenzt, die gegen am Nabenteil in ihrer Bewegungsbahn ausgebildete Gegenanschläge anschlagbar sind, so wird ein bauteilarmer Aufbau erreicht.

Dazu kann das Nabenteil in seinem Bereich radial zwischen seiner Nabe und seiner Führungsbahn eine bogenförmige Ausnehmung besitzen, in die die Schwenkanschläge bildende Anschlagarme des Zahnringabschnitts hineinragen und an die die in Umfangsrichtung gerichteten, die Gegenanschläge bildenden Enden der bogenförmigen Ausnehmung anschlagbar sind.

Sind die Anschlagarme axial zur Längsachse der Welle federnd und in die bogenförmige Ausnehmung einrastbar ausgebildet, so kann der Zahnringabschnitt durch Aufstecken auf die Führungsbahn und Einrasten der Anschlagarme in die bogenförmige Ausnehmung einfach montiert werden.

Ist der Zahnringabschnitt ein Kunststoffteil, so entstehen nur minimierte Reibungsverluste bei dessen Verschiebung auf der Führungsbahn. Darüber hinaus ist ein derartiges Bauteil auch als Spritzgußteil einfach und billig herstellbar.

Vorzugsweise ist die Welle eine Drosselklappenwelle eines Drosselklappenstutzens für einen Verbrennungsmotor, wobei auf der Drosselklappenwelle eine Drosselklappe befestigt ist, die in einer Durchströmöffnung des Drosselklappenstutzens zwischen einer Schließstellung und einer Öffnungsstellung schwenkbar angeordnet ist.

Ist dabei die Drosselklappenwelle entgegen der Kraft einer Rückstellfeder aus der Schließstellung in die Öffnungsstellung schwenkbar antreibbar, so kann die Kraft der Rückstellfeder nicht mehr zu einem harten Anschlagen des Zahnsegments an einem die Schließstellung definierenden starren Anschlag führen.

Zur Reduzierung der Bauteile kann die Rückstellfeder den Radialarm des Nabenteils in Schließrichtung der Drosselklappenwelle beaufschlagen.

Ausführungsbeispiele der Erfindung sind in der Zeichnung dargestellt und werden im folgenden näher beschrieben. Es zeigen
- Figur 1: eine Seitenansicht des Antriebsbereichs eines Drosselklappenstutzens
- Figur 2: eine perspektivische Ansicht einer Baueinheit aus Nabenteil, Zahnringabschnitt und Klammerfeder
- Figur 3: eine perspektivische Ansicht des Nabenteils des Drosselklappenstutzens nach Figur 1
- Figur 4: eine perspektivische Ansicht des Zahnringabschnitts des Drosselklappenstutzens nach Figur 1und der Baueinheit nach Figur 2
- Figur 5: eine perspektivische Ansicht der Klammerfeder der Baueinheit nach Figur 2
- Figur 6: eine perspektivische Ansicht einer zweiten Baueinheit aus Nabenteil und Zahnringabschnitt
- Figur 7: eine perspektivische Ansicht des Nabenteils der Baueinheit nach Figur 6
- Figur 8: eine perspektivische Ansicht des Zahnringabschnitts der Baueinheit nach Figur 6.

Der in Figur 1 dargestellte Antriebsbereich eines Drosselklappenstutzens zeigt die Motorwelle 1 des Gleichstrommotors eines elektromotorischen Antriebs, auf dem ein durch ein anderes Bauteil verdecktes Antriebsritzel angeordnet ist. Durch das Antriebsritzel ist über ein Untersetzungsgetriebe 2, dessen letztes Zahnrad durch das Zahnrad 3 verdeckt ist, ein Zahnringabschnitt 4 schwenkbar antreibbar, in den das letzte Zahnrad des Untersetzungsgetriebes 2 eingreift.

Der Zahnringabschnitt 4 ist in seiner radial umlaufenden Umfangsrichtung 5 auf einem mit dem Endbereich einer Drosselklappenwelle 11 starr verbundenen Nabenteil 6 verschiebbar geführt angeordnet und von den Federarmen 7 und 8 einer als Klammerfeder ausgebildeten V-förmigen Blattfeder 9 in seiner Ruhestellung auf dem Nabenteil 6 gehalten.

Eine als wendelförmige Torsionsfeder ausgebildete, vorgespannte Rückstellfeder 10 umschließt die Drosselklappenwelle 11 und beaufschlagt diese entgegen dem Uhrzeigersinn in ihre dargestellte Schließstellung. Mit ihrem einen, nicht dargestellten freien Ende ist die Rückstellfeder 10 fest an dem Gehäuse 12 des Drosselklappenstutzens befestigt, während das andere freie Ende 13 der Rückstellfeder 10 hakenartig ausgebildet ist und in eine Aufnahmenut 14 an einem sich diametral dem Zahnringabschnitt 4 gegenüberliegend radial erstreckenden Radialarm 15 des Nabenteils 6 eingreift und sich daran abstützt.

Die Drosselklappenwelle 11 durchragt eine Durchströmöffnung des Drosselklappenstutzens, die nicht sichtbar in dem Gehäuse 12 ausgebildet ist und sich quer durch die sich Drosselklappenwelle 11 erstreckt.

In der Durchströmöffnung ist auf der Drosselklappenwelle 11 eine Drosselklappe fest angeordnet. Durch Verschwenken der Drosselklappenwelle 11 zwischen der Schließstellung und der Öffnungsstellung verschwenkt ebenfalls die Drosselklappe zwischen ihrer die Durchströmöffnung absperrenden Schließstellung und ihrer die Durchströmöffnung zumindest weitgehend öffnenden Öffnungsstellung.

Im oberen Bereich des Gehäuses 12 ist eine Mündung 16 der sich senkrecht erstreckenden Durchströmöffnung zu erkennen.

Die Schwenkbewegung der Drosselklappenwelle 11 und damit der Drosselklappe wird in der dargestellten Schließstellung durch einen ersten Anschlag 17 und in der Öffnungsstellung durch einen zweiten Anschlag 18 begrenzt, an denen das Nabenteil 6 zur Anlage gelangt.

Das Nabenteil 6 ist als ebenes Blechstanzteil ausgebildet und besitzt eine fest auf der Drosselklappenwelle 11 angeordnete ringförmige Nabe 19, von der aus sich radial ein sektorartiger Führungsbereich 20 erstreckt. Dieser Führungsbereich 20 besitzt peripher eine kreisbogenartige Führungsbahn 21.

Der Zahnringabschnitt 4 weist an seiner radial nach innen gerichteten Seite eine umlaufende Nut etwa gleicher Breite wie die Dicke des Nabenteils 6 auf, die eine Führung 22 bildet. Mit der Nut ist der Zahnringabschnitt 4 auf die Führungsbahn 21 diese umgreifend aufgesetzt und so auf dieser Führungsbahn 21 in radial umlaufender Richtung verschiebbar geführt.

Radial zwischen Führungsbahn 21 und Nabe 19 besitzt das Nabenteil 6 eine bogenförmige Ausnehmung 23, in die radial nach innen gerichtete Anschlagarme 24 und 25 des Zahnringabschnitts 4 hineinragen und mit in ihren in Umfangsrichtung 5 äußeren Flächen Schwenkanschläge bilden, die an den Gegenanschlägen bildenden Enden 26 und 27 der bogenförmigen Ausnehmung 23 anschlagbar sind. Um das zwischen den in Umfangsrichtung 5 äußeren Flächen der Anschlagarme 24 und 25 und den Enden 26 und 27 der bogenförmigen Ausnehmung 23 vorhandene Spiel kann sich der Zahnringabschnitt 4 relativ zum Nabenteil 6 und damit auch relativ zur Drosselklappenwelle 11 gegen die Kräfte der Federarme 7 und 8 der Blattfeder 9 verschwenken.

Der Erstreckungswinkel in Umfangsrichtung 5 von Zahnringabschnitt 4 und Führungsbahn 21 ist gleich, wobei die Federarme 7 und 8 der Blattfeder 9 mit ihren freien Enden in der dargestellte Ruhestellung an den in Umfangsrichtung 5 gerichteten Stirnseiten 28 und 29 des Zahnringabschnitts 4 sowie auch an den Anschläge 30 und 31 bildenden Enden des Nabenteils 6 mit Vorspannung anliegen. Dabei wird der Zahnringabschnitt 4 in einer Mittelstellung gehalten, in der die Anschlagarme 24 und 25 jeweils etwa gleichen Abstand zu den ihnen zugeordneten Enden 26 und 27 der bogenförmigen Ausnehmung 23 haben.

Der Radialarm 15 des Nabenteils 6 durchragt einen sich in Richtung der Blattfeder 9 erstreckenden, durchgehenden Schlitz 32 im Verbindungsbereich der Federarme 7 und 8 der Blattfeder 9, der etwa gleichen Querschnitt wie der Radialarm 15 besitzt. Mit der Innenseite des Verbindungsbereichs ihrer Federarme 7 und 8 ist die Blattfeder an dem Außenumfang der ringförmigen Nabe 19 schwenkbar abgestützt, während sie mit ihrer Außenseite des Verbindungsbereichs an einem Bolzen 33 abgestützt ist, der sich axial zur Längsachse der Drosselklappenwelle 11 erstreckt und an dem Radialarm 15 diesen quer durchragend angeordnet ist.

Im Unterschied zu dem in den Figuren 1 und 3 dargestellten Nabenteil 6, dessen bogenförmige Ausnehmung 23 durch einen mittigen Radialsteg 34 getrennt ist, ist bei dem Nabenteil 6' der in Figur 2 dargestellten Baueinheit die bogenförmige Ausnehmung 23 durchgängig. Der weitere Aufbau der Baueinheit in Figur 2 entspricht dem in Figur 1 gezeigten Aufbau.

In Figur 5 ist die in den Figuren 1 und 2 verwandte Blattfeder 9 dargestellt, die auch bei dem Ausführungsbeispiel der Figuren 6 bis 8 verwendet werden kann und deren Federarme 7 und 8 von ihrem Verbindungsbereich ausgehend zu ihren freien Enden hin eine sich verjüngende Breite besitzen, so daß ihre Federkennlinie etwa linear ansteigend ist.

Bei dem in den Figuren 6 bis 8 dargestellten Ausführungsbeispiel, das ebenfalls bei einem Drosselklappenstutzen entsprechend Figur 1 angewandt werden kann, sind gleiche Teile zu den in den Figuren 1 bis 5 dargestellten Beispielen mit gleichen Bezugszeichen versehen.

Im Unterschied zu den Ausführungsbeispielen der Figuren 1 bis 5 verläuft bei dem Ausführungsbeispiel der Figuren 6 bis 8 die Führungsbahn 21' des Nabenteils 6'' in ihren beiden Endbereichen mit einem größeren Radius als in ihrem Mittelbereich. Entsprechend ist auch die Führung 22' des Zahnringabschnitts 4' stufig ausgebildet.

Bei den Ausführungsbeispielen der Figuren 1 und 2 ist der Zahnringabschnitt 4 als Kunststoffteil ausgebildet, das direkt auf das aus Metall bestehende Nabenteil 6 bzw. 6' aufgespritzt ist, wobei keine die erforderliche Verschiebbarkeit des Zahnringsabschnitts 4 behindernde formschlüssige Verbindung zwischen Nabenteil 6 bzw. 6' und Zahnringabschnitt 4 entsteht.

Bei dem Ausführungsbeispiel der Figur 6 ist der Zahnringabschnitt 4' als separates Kunststoffteil hergestellt und anschließend auf das aus Metall bestehende Nabenteil 6'' aufgesteckt, bis die freien Enden der Anschlagarme 24 und 25 axial zur Längsachse der Drosselklappenwelle 11 federnd in die bogenförmige Ausnehmung einrasten.

## Patentansprüche

1. Aktuator mit einem elektromotorischen Antrieb, von dem über ein Zahnradgetriebe, insbesondere ein Untersetzungsgetriebe, ein auf einer Welle (11) drehfest angeordnetes Zahnsegment (4) aus einer, durch einen ersten Anschlag (17) begrenzten ersten Stellung in eine, durch einen zweiten Anschlag (18) begrenzten zweiten Stellung schwenkbar antreibbar ist, **dadurch gekennzeichnet, daß** zwischen der ersten und der zweiten Stellung das Zahnsegment (4) und die Welle (11) spielfrei in definierter Lagezuordnung miteinander verbunden sind und daß das Zahnsegment um einen begrenzten Schwenkwinkel entgegen einer Federkraft (9) in die eine und/oder in die andere Schwenkrichtung des Zahnsegments (4) relativ zur Welle (11) verschwenkbar ist.

2. Aktuator nach Anspruch 1, **dadurch gekennzeichnet, daß** das Zahnsegment ein Zahnringabschnitt (4, 4') ist, der in seiner radial umlaufenden Umfangsrichtung (5) auf einem mit der Welle starr verbundenen Nabenteil (6, 6', 6'') verschiebbar geführt angeordnet ist, wobei der Zahnringabschnitt (4, 4') von der Federkraft in die eine und/oder in die andere Schwenkrichtung beaufschlagt ist.

3. Aktuator nach Anspruch 2, **dadurch gekennzeichnet, daß** der Zahnringabschnitt (4, 4') von den Federarmen (7, 8) einer Klammerfeder mit einander entgegengesetzter Vorspannung in eine Ruhestellung beaufschlagbar ist, in der jeder Federarm (7, 8) sowohl den Zahnringabschnitt (4, 4') beaufschlagt als auch jeweils an einem Anschlag (30, 31) des Nabenteils (6, 6', 6'') in Anlage ist.

4. Aktuator nach Anspruch 3, **dadurch gekennzeichnet, daß** die Verschiebbarkeit des Zahnringabschnitts (4, 4') aus der Ruhestellung in die eine und/oder in die andere Schwenkrichtung von Schwenkanschlägen begrenzt ist.

5. Aktuator nach einem der vorhergehenden Ansprüche, **dadurch gekennzeichnet, daß** die Klammerfeder eine V-förmige Blattfeder (9) ist, die im Verbindungsbereich ihrer die Federarme (7, 8) bildenden Schenkel schwenkbar am Nabenteil (4, 4') angeordnet ist.

6. Aktuator nach Anspruch 5, **dadurch gekennzeichnet, daß** durch die Endbereiche der Schenkel der V-förmigen Blattfeder (9) die in Umfangsrichtung (5) gerichteten Stirnseiten (28, 29) des Zahnringabschnitts (4, 4') beaufschlagbar sind.

7. Aktuator nach Anspruch 5, **dadurch gekennzeichnet, daß** die Blattfeder (9) mit der Innenseite des Verbindungsbereichs ihrer Schenkel an dem Nabenteil (6, 6', 6'') schwenkbar abgestützt ist und eine durchgehende Ausnehmung aufweist, durch die ein Radialarm (15) des Nabenteils (6, 6', 6'') hindurchragt, wobei die Blattfeder (9) mit der Außenseite ihres Verbindungsbereichs an einer mit dem Radialarm (15) verbundenen Abstützung abgestützt ist.

8. Aktuator nach Anspruch 7, **dadurch gekennzeichnet, daß** die durchgehende Ausnehmung ein sich in Richtung der Längserstreckung der Blattfeder (9) erstreckender Schlitz (32) ist, den der Radialarm (15) etwa gleichen Querschnitts durchragt.

9. Aktuator nach einem der Ansprüche 7 und 8, **dadurch gekennzeichnet, daß** die Abstützung ein sich axial zur Längsachse der Welle erstreckender Bolzen (33) ist.

10. Aktuator nach Anspruch 3, **dadurch gekennzeichnet, daß** die Anschläge des Nabenteils (6, 6', 6'') die in Umfangsrichtung (5) gerichteten Enden des Nabenteils (6, 6', 6") sind.

11. Aktuator nach einem der vorhergehenden Ansprüche, **dadurch gekennzeichnet, daß** das Nabenteil (6, 6', 6'') eine fest auf der Welle anordenbare Nabe (19) aufweist, von der aus sich radial ein sektorartiger Führungsbereich (20) mit einer peripheren, kreisbogenartigen Führungsbahn (21, 21') erstreckt, auf der der Zahnringabschnitt (4, 4') mit einer die Führungsbahn (21, 21') umgreifenden Führung (22, 22') verschiebbar geführt ist.

12. Aktuator nach einem der vorhergehenden Ansprüche, **dadurch gekennzeichnet, daß** das Nabenteil (6, 6', 6'') ein ebenes Blechstanzteil ist.

13. Aktuator nach einem der vorhergehenden Ansprüche, **dadurch gekennzeichnet, daß** der Schwenkwinkel des Zahnringabschnitts (4, 4') relativ zur Welle durch fest mit dem Zahnringabschnitt (4, 4') verbundene Schwenkanschläge begrenzt ist, die gegen am Nabenteil (6, 6', 6'') in ihrer Bewegungsbahn ausgebildete Gegenanschläge anschlagbar sind.

14. Aktuator nach Anspruch 13, **dadurch gekennzeichnet, daß** das Nabenteil (6, 6', 6'') in seinem Bereich radial zwischen seiner Nabe (19) und seiner Führungsbahn (21, 21') eine bogenförmige Ausnehmung (23) besitzt, in die die Schwenkanschläge bildende Anschlagarme (24, 25) des Zahnringabschnitts (4, 4') hineinragen und an die in Umfangsrichtung (5) gerichteten, die Gegenanschläge bildenden Enden (26, 27) der bogenförmigen Ausnehmung (23) anschlagbar sind.

15. Aktuator nach Anspruch 14, **dadurch gekennzeichnet, daß** die Anschlagarme (24, 25) axial zur Längsachse der Welle federnd und in die bogenförmige Ausnehmung (23) einrastbar ausgebildet sind.

16. Aktuator nach einem der vorhergehenden Ansprüche, **dadurch gekennzeichnet, daß** der Zahnringabschnitt (4, 4') ein Kunststoffteil ist.

17. Aktuator nach einem der vorhergehenden Ansprüche, **dadurch gekennzeichnet, daß** die Welle eine Drosselklappenwelle (11) eines Drosselklappenstutzens für einen Verbrennungsmotor ist, wobei auf der Drosselklappenwelle (11) eine Drosselklappe befestigt ist, die in einer Durchströmöffnung des Drosselklappenstutzens zwischen einer Schließstellung und einer Öffnungsstellung schwenkbar angeordnet ist.

18. Aktuator nach Anspruch 17, **dadurch gekennzeichnet, daß** die Drosselklappenwelle (11) entgegen der Kraft einer Rückstellfeder (10) aus der Schließstellung in die Öffnungsstellung schwenkbar antreibbar ist.

19. Aktuator nach einen der vorhergehenden Ansprüche, **dadurch gekennzeichnet, daß** die Rückstellfeder (10) den Radialarm (15) des Nabenteils (6, 6', 6'') in Schließrichtung der Drosselklappenwelle (11) beaufschlagt.

## Claims

1. Actuator having an electromotive drive, by which a toothed quadrant (4) which is arranged fixedly in terms of rotation on a shaft (11) can be driven via a toothed gear mechanism, in particular a step down gear mechanism assembly, so as to be capable of being pivoted from a first position which is bounded by a first stop (17) into a second position which is bounded by a second stop (18) **characterized in that** between the first position and the second position the toothed quadrant (4) and the shaft (11) are connected to one another without play in a defined positional assignment, and that the toothed quadrant (4) can be pivoted through a limited pivoting angle in relation to the shaft (11) in one pivoting direction and/or in the other pivoting direction, counter to a spring force (9).

2. Actuator according to Claim 1, **characterized in that** the toothed quadrant is an annular gear section (4, 4') which is arranged guided so as to be capable of displacement in its circumferential direction (5) on a hub part (6, 6', 6") which is rigidly connected to the shaft, with the spring force being applied to the annular gear section (4, 4') in one pivoting direction and/or in the other pivoting direction.

3. Actuator according to Claim 2, **characterized in that** prestress can be applied in opposite directions to the annular gear section (4, 4') by the spring arms (7, 8) of a clamp spring into a position of rest in which each spring arm (7, 8) both acts on the annular gear section (4, 4') and is respectively in abutment against a stop (30, 31) of the hub part (6, 6', 6'').

4. Actuator according to Claim 3, **characterized in that** the displaceability of the annular gear section (4, 4') out of the position of rest in one pivoting direction and/or in the other pivoting direction is bounded by pivot stops.

5. Actuator according to one of the preceding claims, **characterized in that** the clamp spring is a V-shaped leaf spring (9) which is arranged in a pivotable fashion on the hub part (4, 4') in the connecting region of its limbs which form the spring arms (7, 8).

6. Actuator according to Claim 5, **characterized in that** the end regions of the limbs of the V-shaped leaf spring (9) can act on the end sides (28, 29) of the annular gear section (4, 4') which are directed in the circumferential direction (5).

7. Actuator according to Claim 5, **characterized in that** the leaf spring (9) is pivotably supported with the inside of the connection region of its limbs against the hub part (6, 6', 6'') and has a continuous recess through which a radial arm (15) of the hub part (6, 6', 6'') projects, with the leaf spring (9) being supported with the outside of its connecting region on a support which is connected to the radial arm (15).

8. Actuator according to Claim 7, **characterized in that** the continuous recess is a slot (32) which extends in the direction of the longitudinal extent of the leaf spring (9) and through which the radial arm (15) of approximately the same cross section projects.

9. Actuator according to one of Claims 7 and 8, **characterized in that** the support is a bolt (33) which extends axially with respect to the longitudinal axis of the shaft.

10. Actuator according to Claim 3, **characterized in that** the stops of the hub part (6, 6', 6'') are the ends of the hub part (6, 6', 6'') which are directed in the circumferential direction (5).

11. Actuator according to one of the preceding claims, **characterized in that** the hub part (6, 6', 6'') has a hub (19) which can be arranged fixedly on the shaft and from which a sector-like guide region (20) extends radially with a peripheral, circular-arc-like guide path (21, 21') on which the annular gear section (4, 4') is guided so as to be capable of displacement with a guide (22, 22') which engages around the guide path (21, 21').

12. Actuator according to one of the preceding claims, **characterized in that** the hub part (6, 6', 6'') is a planar stamped sheet-metal part.

13. Actuator according to one of the preceding claims, **characterized in that** the pivoting angle of the annular gear section (4, 4') relative to the shaft is bounded by pivot stops which are permanently connected to the annular gear section (4, 4') and which can impact against counter stops which are formed on the hub part (6, 6', 6'') in their movement path.

14. Actuator according to Claim 13, **characterized in that** the hub part (6, 6', 6'') has an arcuate recess (23) in its radial region between its hub (19) and its guide path (21, 21'), into which recess (23) the stop arms (24, 25), forming the pivot stops, of the annular gear section (4, 4') project and can impact against the ends (26, 27) of the arcuate recess (23) which are directed in the circumferential direction (5) and form the counter stops.

15. Actuator according to Claim 14, **characterized in that** the stop arms (24, 25) are embodied so as to be sprung in the axial direction with respect to the longitudinal axis of the shaft and to be capable of latching into the arcuate recess (23).

16. Actuator according to one of the preceding claims, **characterized in that** the annular gear section (4, 4') is a plastic part.

17. Actuator according to one of the preceding claims, **characterized in that** the shaft is a throttle valve shaft (11) of a throttle valve connection piece for an internal combustion engine, with a throttle valve being mounted on the throttle valve shaft (11) and being arranged so as to be pivotable between a closed position and an open position in a through flow opening of the throttle valve connection piece.

18. Actuator according to Claim 17, **characterized in that** the throttle valve shaft (11) can be driven in a pivotable fashion from the closed position into the open position counter to the force of a restoring spring (10).

19. Actuator according to one of the preceding claims, **characterized in that** the restoring spring (10) acts on the radial arm (15) of the hub part (6, 6', 6'') in the closing direction of the throttle valve shaft (11).

## Revendications

1. Actionneur commandé par un moteur électrique, par lequel un segment denté (4), fixé en blocage de rotation sur un arbre (11), peut être commandé par l'intermédiaire d'un engrenage à roue dentée, notamment, d'un engrenage réducteur et peut pivoter, à partir d'une première position délimitée par une première butée (17), dans une deuxième position délimitée par une deuxième butée (18) **caractérisé par le fait que**, entre la première et la deuxième position, le segment denté (4) et l'arbre (11) sont liés sans jeu l'un à l'autre dans une concordance de position définie et que le segment denté peut pivoter par rapport à l'arbre (11) d'un angle limité de rotation, à l'encontre de la force d'un ressort (9), dans l'un et / ou dans l'autre sens de rotation du segment denté.

2. Actionneur selon la revendication 1 **caractérisé par le fait que** le segment denté est un secteur d'une couronne dentée (4, 4'), qui est monté sur une pièce de moyeu (6, 6', 6") liée rigidement à l'arbre, tout en étant mobile et guidé dans la direction (5) de rotation de sa périphérie, le secteur de couronne dentée (4, 4') étant soumis à la force d'un ressort dans l'un et / ou dans l'autre sens de rotation.

3. Actionneur selon la revendication 2 **caractérisé par le fait que** le secteur de couronne dentée (4, 4') peut être soumis aux griffes (7, 8) d'un ressort à griffes ayant chacune une précontrainte opposée à l'autre, dans une position de repos dans laquelle chaque griffe du ressort (7, 8) est non seulement en prise avec le secteur de couronne dentée (4, 4'), mais aussi en application sur une butée (30, 31) de la pièce de moyeu (6, 6', 6").

4. Actionneur selon la revendication 3 **caractérisé par le fait que** la mobilité du secteur de couronne dentée (4, 4') à partir de sa position de repos dans l'une et / ou dans l'autre direction de rotation est limitée par des butées.

5. Actionneur selon l'une des revendications précédentes **caractérisé par le fait que** le ressort à griffes est un ressort à lame (9) en forme de V, fixé de telle sorte qu'il peut pivoter, sur la pièce de moyeu (6, 6', 6"), dans la partie intermédiaire située entre ses branches formant les griffes (7, 8).

6. Actionneur selon la revendication 5 **caractérisé par le fait que** les faces frontales (28, 29) du secteur de couronne dentée (4, 4') tournées dans la direction périphérique (5) peuvent être soumises à l'effort des extrémités des branches du ressort à lame (9) en forme de V.

7. Actionneur selon la revendication 5 **caractérisé par le fait que** le ressort à lame (9) s'applique, de telle sorte qu'il peut pivoter, sur la pièce de moyeu (6, 6', 6") par la face intérieure de la partie intermédiaire située entre ses branches et qu'il comporte un évidement traversant, à travers lequel un bras radial (15) de la pièce de moyeu (6, 6', 6") fait saillie, le ressort à lame (9) s'appliquant par la face extérieure de sa partie intermédiaire sur un support lié au bras radial (15).

8. Actionneur selon la revendication 7 **caractérisé par le fait que** l'évidement traversant est une fente (32) s'étendant dans la direction de la longueur du ressort à lame (9) et dans laquelle le bras radial (15) ayant environ la même section fait saillie.

9. Actionneur selon l'une des revendications 7 et 8 **caractérisé par** le f ait que le support est un tourillon (33) s'étendant axialement à l'axe longitudinal de l'arbre.

10. Actionneur selon la revendication 3 **caractérisé par le fait que** les butées de la pièce de moyeu (6, 6', 6") sont les extrémités de la pièce de moyeu (6, 6', 6") orientées dans la direction périphérique (5).

11. Actionneur selon l'une des revendications précédentes **caractérisé par le fait que** la pièce de moyeu (6, 6', 6") comporte un moyeu (19) pouvant être monté fixe sur l'arbre à partir duquel se développe radialement une zone de guidage (20) semblable à un secteur avec une piste de guidage (21, 21') périphérique et en forme d'arc de cercle, sur laquelle le secteur de couronne dentée (4, 4') est mobile et est guidé par un guide (22, 22') s'engageant dans la piste de guidage (21, 21').

12. Actionneur selon l'une des revendications précédentes **caractérisé par le fait que** la pièce de moyeu (6, 6', 6") est une pièce en tôle estampée plate.

13. Actionneur selon l'une des revendications précédentes **caractérisé par le fait que** l'angle de rotation du secteur de couronne dentée (4, 4') est limité par rapport à l'arbre par des butées fixées au secteur de couronne dentée (4, 4') qui rencontrent des contre-butées ménagées dans leur trajectoire de déplacement sur la pièce de moyeu (6, 6', 6").

14. Actionneur selon la revendication 13 **caractérisé par le fait que** la pièce de moyeu (6, 6', 6") a, dans sa partie radiale entre son moyeu (19) et sa piste de guidage (21, 21'), un évidement (23) en forme d'arc dans lequel font saillie les bras de butée (24, 25) du secteur de couronne dentée (4, 4') formant les butées de rotation et sur lesquels peuvent buter les extrémités (26, 27) de l'évidement (23) en forme d'arc dirigées dans la direction de rotation (5) et formant les contre-butées.

15. Actionneur selon la revendication 14 **caractérisé par le fait que** les bras de butée (24, 25) font ressort axialement à l'axe longitudinal de l'arbre et peuvent s'encliqueter dans l'évidement (23) en forme d'arc.

16. Actionneur selon l'une des revendications précédentes **caractérisé par le fait que** le secteur de couronne dentée (4, 4') est une pièce en matière plastique.

17. Actionneur selon l'une des revendications précédentes **caractérisé par le fait que** l'arbre est un arbre (11) de papillon de régulation des gaz d'un manchon de papillon de régulation des gaz pour un moteur à combustion interne, où, sur l'arbre (11) de papillon de régulation des gaz, est fixé un papillon de régulation des gaz monté, de telle manière qu'il peut pivoter entre une position fermée et une position ouverte, dans une ouverture d'absorption des gaz du manchon de papillon de régulation des gaz.

18. Actionneur selon la revendication 17 **caractérisé par le fait que** l'arbre (11) de papillon de régulation des gaz peut être commandé et basculé de la position fermée dans la position ouverte à l'encontre de la force d'un ressort de rappel (10).

19. Actionneur selon l'une des revendications précédentes **caractérisé par le fait que** le ressort de rappel (10) agit sur le bras radial (15) de la pièce de moyeu (6, 6', 6") dans la direction de la fermeture de l'arbre (11) de papillon de régulation des gaz.
